# EUROPÄISCHE PATENTSCHRIFT

(11) **EP 3 171 081 B1**
(45) Veröffentlichungstag und Bekanntmachung des Hinweises auf die Patenterteilung: **03.10.2018**
(21) Anmeldenummer: 16195462.3
(22) Anmeldetag: 25.10.2016
(51) Int. Cl.: F21V 33/00, F21S 4/28, F21V 19/00, A47F 3/00, F21W 131/301, F21W 131/405, F21V 15/01, F21Y 103/10, F21Y 115/10

(54) **BELEUCHTUNGSPROFIL UND REGALBELEUCHTUNG MIT EINEM DERARTIGEN BELEUCHTUNGSPROFIL**
LIGHTING PROFILE AND SHELF LIGHTING WITH SUCH A LIGHTING PROFILE
PROFILÉ D'ÉCLAIRAGE ET ÉCLAIRAGE D'ÉTAGÈRE COMPRENANT UN TEL PROFILÉ D'ÉCLAIRAGE

(30) Priorität: 23.11.2015 DE 102015120265; 18.12.2015 DE 202015106929 U
(43) Veröffentlichungstag der Anmeldung: 24.05.2017
(73) Patentinhaber: Pierre Fabre Dermo-Kosmetik GmbH, 79111 Freiburg (DE)
(72) Erfinder: BRANDT, Andrea, 20144 Hamburg (DE); CRUNDEN, Nigel, 21079 Hamburg (DE); KLEMET, Peter, 14806 Bad Belzig (DE); HECKENDORF, Ulrich, 14806 Bad Belzig (DE); MIES-MÄKELÄ, Christian, 22880 Wedel (DE); TOLL, Stephanie, 10317 Berlin (DE)
(74) Vertreter: Patentanwälte Olbricht Buchhold Keulertz

(56) Entgegenhaltungen:
- WO-A2-2009/144326
- CA-A1- 2 864 925
- US-A1- 2009 196 022

## Beschreibung

Die Erfindung betrifft ein Beleuchtungsprofil gemäß dem Oberbegriff von Anspruch 1 sowie eine Regalbeleuchtung mit einem derartigen Beleuchtungsprofil.
Beispielsweise im Einzelhandel finden häufig Regale, Vitrinen und ähnliches Mobiliar zur Unterbringung und Präsentation von Waren Verwendung, wobei im Folgenden stellvertretend für unterschiedliche Ausgestaltungen dieser Schränke der Begriff Regal verwendet wird. Dabei ist in der Regel neben einer Beschilderung auch eine gute Ausleuchtung der im Regal gelagerten Waren gewünscht, wofür unterschiedliche Befestigungseinrichtungen eingesetzt werden. Dabei soll weder durch die Beschilderung noch durch die Beleuchtung ein Zugriff auf die Waren behindert werden WO2009/144326 A2 offenbart ein Beleuchtungsprofil gemäß dem Oberbegriff des Anspruchs 1.
Um dies zu erreichen, stellt die Erfindung ein Beleuchtungsprofil mit eine länglichen Profilschiene bereit, wobei die Profilschiene eine in Längsrichtung verlaufende Aufnahmenut für einen Regalboden aufweist, die zu einer Rückseite offen ist und durch eine obere Wandung und eine untere Wandung begrenzt ist, wobei die Profilschiene mindestens eine erste, zweite und dritte Nut für längliche Beleuchtungseinrichtungen aufweist, wobei die erste und die zweite Nut auf gegenüberliegenden Seiten einer in Querrichtung laufenden Mittellinie und in Richtung einer Vorderseite der Profilschiene gegenüber der Aufnahmenut versetzt angeordnet sind und die dritte Nut an einer Außenseite der unteren Wandung ausgebildet ist, und wobei ein in Querrichtung verlaufender Stegbereich zwischen der Aufnahmenut und der ersten und zweiten Nut ausgebildet ist, der schmaler als die Aufnahmenut ist.
Das erfindungsgemäße Beleuchtungsprofil ermöglicht dabei die Befestigung der Beleuchtungseinrichtungen und gleichzeitig weiterer Elemente, wie beispielsweise einer Beschilderung. Zusätzliche Befestigungseinrichtungen können so entfallen. Dabei erfolgt durch die Befestigung im Bereich eines Regalbodens keine Abdeckung der im Regal angeordneten Waren. Dabei kann sich das Beleuchtungsprofil über die gesamte Länge eines Regals erstrecken, wobei beispielsweise die Vorderkante eines Regalbodens über seine Länge in die Aufnahmenut eingesteckt ist. Damit ergibt sich ein sehr zuverlässiger Halt des Beleuchtungsprofils am Regal. Zusätzlich ermöglicht das Beleuchtungsprofil durch die Mehrzahl an Nuten für mehrere Beleuchtungseinrichtungen, die größtenteils nach vorne aus dem Regal hervor versetzt sind, eine schattenfreie Ausleuchtung der zu präsentierenden Waren. Das Beleuchtungsprofil ist dabei sehr kompakt ausgestaltet und vielfältig einsetzbar.
Vorzugsweise ist ein Nutgrund der Nuten gegenüber der Querachse geneigt ausgebildet, wobei eine parallel zum Nutgrund verlaufende Nutöffnung der Nuten zur Rückseite gewandt ist. Die Beleuchtungseinrichtungen können so flächig am Nutgrund anliegen, wobei eine Abstrahlrichtung der Beleuchtungseinrichtungen durch die Neigung des Nutgrunds vorgegeben wird. Ohne weitere Anpassung kann so eine auf die im Regal befindlichen Waren gerichtete Abstrahlung sichergestellt werden. Die Beleuchtungseinrichtungen können dabei einfach aufgebaut sein und sind insbesondere untereinander austauschbar. Dies wird durch eine identische Nutgeometrie aller Nuten erreicht.
Bevorzugterweise weisen die Nuten einen T-förmigen Querschnitt auf. Dadurch ist ein formschlüssiger Halt der Beleuchtungseinrichtungen möglich, die insbesondere in Form von LED-Leisten oder Bändern ausgebildet sind. Die Beleuchtungseinrichtungen werden dann einfach in Längsrichtung in die Nuten eingeführt und anschließend darin gehalten, ohne dass zusätzliche Befestigungselemente erforderlich sind.

Erfindungsgemäß ist ein in Querrichtung verlaufender Stegbereich zwischen der Aufnahmenut und der ersten und zweiten Nut ausgebildet, der schmaler als die Aufnahmenut ist. Der Steg erstreckt sich dabei insbesondere symmetrisch entlang der Mittellinie. Über den Stegbereich können die erste und zweite Nut mit geringem Materialaufwand beabstandet zur Aufnahmenut und damit mit Abstand zum Regalboden positioniert werden. Die in den Nuten platzierbaren Beleuchtungseinrichtungen können so ohne großen Aufwand ausreichend weit vor dem Regal und den darin befindlichen Waren angeordnet sein, so dass eine gleichmäßige, verschattungsfreie Ausleuchtung erhalten wird.
In einer bevorzugten Weiterbildung sind an einer Vorderseite der Profilschiene mindestens eine, insbesondere zwei Befestigungsnuten für eine Blende ausgebildet. Damit ist eine stabile Befestigung der Blende möglich. Die Blende erstreckt sich dabei insbesondere in Längsrichtung über die gesamte Profilschiene und kann beispielsweise zur optischen Anpassung an das Material des Regals und/oder zur Beschilderung dienen.
Dabei kann vorgesehen sein, dass zwischen den Befestigungsnuten und parallel dazu eine vierte Nut für eine weitere Beleuchtungseinrichtung ausgebildet ist, wobei die vierte Nut zur Vorderseite offen ist. Dadurch ist auch eine Beleuchtung nach vorne möglich. Dies ist besonders vorteilhaft, wenn eine transparente Blende verwendet wird, die dann von einer in der vierten Nut angeordnete Beleuchtungseinrichtung hinterleuchtet werden kann.
In einer weiteren bevorzugten Weiterbildung weisen die Außenkanten an der Vorderseite jeweils eine in Längsrichtung verlaufende Rastgeometrie auf. Dadurch können weitere Elemente, wie eine Beschilderung oder Ähnliches, ohne großen Aufwand an der Profilschiene befestigt werden.
Dabei ist besonders bevorzugt, dass die Rastgeometrien jeweils mindestens einen senkrecht zur Querrichtung gerichteten Raststeg aufweisen, der in Längsrichtung über die gesamte Profilschiene verläuft. Dieser Raststeg kann dann für eine definierte Positionierung in Querrichtung und einen formschlüssigen Halt sorgen, wobei eine Bewegung in Längsrichtung des Raststeges, beispielsweise zum Aufschieben einer die Blende übergreifenden Abdeckung, möglich ist. In Längsrichtung kann dann ein reibschlüssiger Halt ausreichen.

Vorzugsweise ist zumindest eine Außenkante abgeschrägt. Dies kann das Aufsetzen beispielsweise eine Abdeckung vereinfachen. Ferner ergibt sich gegenüber einer scharfen Kante auch eine verringerte Verletzungsgefahr.
Bevorzugterweise ist an der Vorderseite benachbart zu einer der Außenkanten eine Nut mit insbesondere teilkreisförmigem Querschnitt ausgebildet. Diese kann als zusätzliche Befestigungsmöglichkeit oder zur Abstützung eines der Abdeckung zugeordneten Federelements genutzt werden.
In einer weiteren bevorzugten Ausgestaltungen sind benachbart zur Aufnahmemut mindestens eine, insbesondere zwei Haltenuten für eine Abdeckung ausgebildet, die in Richtung einer Oberseite oder Unterseite offen sind. Diese Haltenuten bieten weitere Befestigungsmöglichkeiten für weitere Elemente, wie beispielsweise Preis- oder Hinweisschildern, einer Klemmleiste oder ähnlichem.
Um eine Masse der Profilschiene möglichst gering zu halten, kann diese zumindest teilweise hohl ausgebildet sein. Insbesondere ist dafür im Stegbereich zumindest eine längliche Ausnehmung eingeformt. Diese Ausnehmung kann sich dabei über die gesamte Länge der Profilschiene erstrecken.
Um eine zusätzliche Befestigung des Beleuchtungsprofils am Regalboden mit geringem Aufwand zu ermöglichen, können in der die Aufnahmenut begrenzenden Wandung Durchgangslöcher ausgebildet sein. Im einfachsten Fall erfolgt durch diese Durchgangslöcher eine Verschraubung mit dem Regalboden, insbesondere mit dessen Unterseite.
Weitere Ausgestaltungen können vorsehen, dass an der unteren die Aufnahmenut begrenzenden Wandung ein Vorsprung im Bereich einer hinteren Kante ausgebildet ist und/oder dass an der oberen die Aufnahmenut begrenzenden Wandung ein Vorsprung im Bereich einer vorderen Kante ausgebildet ist. Diese Vorsprünge können dabei zum Beispiel als mechanische Anschläge oder als Positionierhilfen dienen.
Die Aufgabe wird erfindungsgemäß auch durch Regalbeleuchtung mit einem Beleuchtungsprofil gemäß Anspruch 1 gelöst, wobei zumindest in der ersten, zweiten und dritten Nut jeweils eine längliche Beleuchtungseinrichtung angeordnet ist, die insbesondere in Form einer LED Leiste ausgebildet ist.

Eine dieser Beleuchtungseinrichtung scheint dabei bei montierter Regalbeleuchtung schräg nach oben in ein oberhalb des Regalbodens ausgebildetes Fach, während die anderen beiden Beleuchtungseinrichtungen schräg nach unten in ein unterhalb des Regalbodens ausgebildetes Fach strahlen. Insbesondere bei mehreren übereinander angeordneten Regalbeleuchtungen ist so eine verschattungsfreie Ausleuchtung möglich.

Gegebenenfalls kann eine vierte Beleuchtungseinrichtung in der vierten Nut angeordnet sein. Diese bewirkt dann eine Beleuchtung nach vorne, was beispielsweise zur Ausbildung visueller Effekte genutzt werden kann.

Mit besonderem Vorteil sind die Beleuchtungseinrichtungen innerhalb der jeweiligen Nut formschlüssig gehalten. Dies kann beispielsweise durch einen T-förmigen Querschnitt der Nuten erreicht werden, in die die Beleuchtungseinrichtung in Längsrichtung von einer Stirnseite der Profilschiene aus eingeführt werden. In Längsrichtung kann dann eine reibschlüssige Befestigung ausreichen, gegebenenfalls kann aber auch eine zusätzliche Befestigung, beispielsweise über eine Schraubverbindung, erfolgen.

Vorzugsweise ist an der Vorderseite der Profilschiene eine Blende angeordnet, die mit Stegen in den Befestigungsnuten formschlüssig gehalten ist. Damit kann das Erscheinungsbild der Regalbeleuchtung variabel angepasst werden.

In einer vorteilhaften Ausgestaltung weist die Regalbeleuchtung eine transparente Abdeckung auf, die u-förmig mit einer Basis und davon ausgehenden Schenkeln ausgebildet ist, wobei die Abdeckung an der Vorderseite der Profilschiene angeordnet ist und die Schenkel an den Rastgeometrien festgelegt sind. Die Abdeckung kann dann zur besonderen Kennzeichnung einzelner Regalbereich bzw. Waren und/oder zur Beschilderung dienen.

Dabei ist bevorzugterweise ein Federelement innerhalb der Abdeckung angeordnet. Das Federelement kann dabei einen sicheren, spielfreien Sitz der Abdeckung an der Profilschiene sicherstellen.

In einer bevorzugten Weiterbildung ist in zumindest einer der Haltenuten eine transparente Klemmleiste befestigt. In einer Klemmleiste können einfach und austauschbar unterschiedliche Dinge, wie beispielsweise Pappschilder, befestigt werden.

Zur Stützung der Klemmleiste kann die Klemmleiste über eine in Längsrichtung verlaufende Verstärkungsleiste in der Haltenut befestigt sein, wobei die Verstärkungsleiste mit einer Längsseite in der Haltenut aufgenommen ist. Auch bei größeren Längen ergibt sich so eine stabile Anordnung, wobei die Klemmleiste selbst relativ flexibel ausgebildet sein kann.

In einer vorteilhaften Ausgestaltung kann auf einer Oberseite der oberen Wandung eine obere Klemmleiste aufliegen. Mit Hilfe einer derartigen Klemmleiste können auch auf einer Oberseite des Regalbodens problemlos weitere Dinge, wie Hinweisschilder oder ähnliches, befestigt werden.

Weitere Merkmale, Einzelheiten und Vorteile der Erfindung ergeben sich aus dem Wortlaut der Ansprüche sowie aus der folgenden Beschreibung von Ausführungsbeispielen anhand der Zeichnungen. Es zeigen:
- Fig. 1: eine Regalbeleuchtung in räumlicher Darstellung schräg von oben,
- Fig. 2: die Regalbeleuchtung in räumlicher Darstellung schräg von unten und
- Fig. 3: die Regalbeleuchtung im Querschnitt.

In Fig. 1 ist eine Regalbeleuchtung 1 schräg von oben dargestellt. Die Regalbeleuchtung 1 umfasst dabei ein Beleuchtungsprofil 2 mit einer Profilschiene 3. Die Profilschiene 3 hat eine Aufnahmenut 4, die von einer oberen Wandung 5 und einer unteren Wandung 6 begrenzt ist und zur Aufnahme einer Vorderkante eines nicht dargestellten Regalbodens dient. Die Aufnahmenut ist dafür in Richtung einer Rückseite 7 offen.

Außen auf der oberen Wandung 5 ist eine Klemmleiste 8 angeordnet, in der beispielsweise Hinweisschilder verklemmt werden können. Eine weitere Klemmleiste 9 erstreckt sich senkrecht zu einer Querrichtung der Profilschiene nach unten und ist in einer unteren Haltenut 10 befestigt, die in Querrichtung benachbart zur Aufnahmenut 4 ausgebildet und nach unten offen ist. Gegenüberliegend zur unteren Haltenut 10 befindet sich eine gleich ausgebildete obere Haltenut 11, die nach oben offen ist.

In Querrichtung bzw. in Richtung einer Vorderseite 12 weist die Profilschiene 3 benachbart zur Aufnahmenut 4 bzw. den Haltenuten 10, 11 einen Stegbereich 13 auf, an dem sich oberseitig eine erste Nut 14 anschließt. Die Nut 14 hat einen geneigten Nutgrund 15 auf und weist einen T-förmigen Querschnitt auf. In der Nut 14 ist dabei eine erste Beleuchtungseinrichtung 16 gehalten, die in Form einer LED-Leiste mit einer Vielzahl von LEDs ausgebildet ist.

An einer Vorderseite der Profilschiene ist eine Blende 17 befestigt, die teilweise von einer u-förmigen, transparenten Abdeckung 18 überdeckt wird. Unterhalb der Blende 17 ist dabei eine vierte Nut 19 für eine vierte, optionale Beleuchtungseinrichtung ausgebildet, die bei diesem Ausführungsbeispiel nicht vorgesehen ist.

In Fig. 2 ist die Regalbeleuchtung schräg von unten dargestellt. Zu erkennen ist eine zweite, an einer Außenseite der unteren Wandung 6 ausgebildete Nut 20 in der eine zweite Beleuchtungseinrichtung 21 angeordnet ist. In Richtung Vorderseite versetzt und gegenüberliegend der ersten Nut 14 befindet sich eine dritte Nut 22 mit einer dritten Beleuchtungseinrichtung 23. Ferner befinden sich in der unteren Wandung Öffnungen 24, von denen nur eines gezeigt ist. Durch diese Öffnungen 24 kann beispielsweise eine Verschraubung der Regalbeleuchtung 1 mit einem Regalboden erfolgen, dessen Vorderkante in der Aufnahmenut 4 aufgenommen ist.

Der Aufbau der Regalbeleuchtung 1 wird im Einzelnen insbesondere durch die in Fig. 3 gezeigte Querschnittsdarstellung deutlich. Die Blende 17 ist dabei an ihrer Rückseite mit zwei Stegen 25, 26 in Befestigungsnuten 27, 28 gehalten, zwischen denen die vierte Nut 19 für eine vierte Beleuchtungseinrichtung 20 ausgebildet ist. Die untere Klemmleiste 9 ist dabei über eine Verstärkungsleiste 29 in der Haltenut 11 gehalten.

An vorderen Außenkanten 30, 31 sind jeweils eine in Längsrichtung verlaufende Rastgeometrien 32, 33 vorgesehen, die jeweils einen in Längsrichtung verlaufenden Raststeg 34, 35 aufweisen. Aufweisen. An den Rastgeometrien kann die Abdeckung 17 befestigt werden. Dabei ist zur spielfreien Befestigung innerhalb der Abdeckung 17 ein Federelement 36 angeordnet, dass mit eine schrägen AuOenkante 31 sowie einer teilkreisförmigen Nut 37 zusammenwirken kann.

Im vorderen Bereich der oberen Wandung 5 befindet sich ein Vorsprung 38, dessen Oberseite in etwa bündig mit der Klemmleiste 8 abschließt. Ein weiterer Vorsprung 39 befindet sich dabei im hinteren Bereich der unteren Wandung 6.

Durch die erfindungsgemäße Regalbeleuchtung 1 können mit geringem Aufwand nicht nur mehrere Beleuchtungseinrichtungen, sondern auch zusätzliche Elemente wie Blenden oder Hinweisschilder an einem Regalboden befestigt werden. Dabei ist durch eine entsprechende Anordnung der Nuten für die Beleuchtungseinrichtungen eine nahezu verschattungsfreie Ausleuchtung eines Regalfachs möglich, wie es durch die gestrichelten Linien in Fig. 3 schematisch dargestellt ist. Dabei erfolgt gleichzeitig eine Ausleuchtung eines oberhalb des entsprechenden Regalbodens befindlichen Faches und eines unterhalb des Regalbodens befindlichen Faches.

### Bezugszeichenliste

- 1: Regalbeleuchtung
- 2: Beleuchtungsprofil
- 3: Profilschiene
- 4: Aufnahmenut
- 5: Wandung
- 6: Wandung
- 7: Rückseite
- 8: Klemmleiste
- 9: Klemmleiste
- 10: Haltenut
- 11: Haltenut
- 12: Vorderseite
- 13: Stegbereich
- 14: Erste Nut
- 15: Nutgrund
- 16: Erste Beleuchtungseinrichtung
- 17: Blende
- 18: Abdeckung
- 19: Vierte Nut
- 20: Zweite Nut
- 21: Zweite Beleuchtungseinrichtung
- 22: Dritte Nut
- 23: Dritte Beleuchtungseinrichtung
- 24: Öffnungen
- 25: Steg
- 26: Steg
- 27: Befestigungsnut
- 28: Befestigungsnut
- 29: Verstärkungsleiste
- 30: Außenkante
- 31: Außenkante
- 32: Rastgeometrie
- 33: Rastgeometrie
- 34: Raststeg
- 35: Raststeg
- 36: Federelement
- 37: Teilkreisförmige Nut
- 38: Vorsprung
- 39: Vorsprung

## Patentansprüche

1. Beleuchtungsprofil (2) mit einer länglichen Profilschiene (3), die eine in Längsrichtung verlaufende Aufnahmenut (4) für einen Regalboden aufweist, die zu einer Rückseite (7) offen ist und durch eine obere Wandung (5) und eine untere Wandung (6) begrenzt ist, wobei die Profilschiene (3) mindestens eine erste Nut (14), eine zweite Nut (20) und eine dritte Nut (22) für längliche Beleuchtungseinrichtungen (16, 21, 23) aufweist, wobei die erste Nut (14) und die zweite Nut (20) auf gegenüberliegenden Seiten einer in Querrichtung laufenden Mittellinie und in Richtung einer Vorderseite (12) der Profilschiene (3) gegenüber der Aufnahmenut (4) versetzt angeordnet sind und die dritte Nut (22) an einer Außenseite der unteren Wandung (6) ausgebildet ist, **dadurch gekennzeichnet, dass** ein in Querrichtung verlaufender Stegbereich (13) zwischen der Aufnahmenut (4) und der ersten und zweiten Nut (14, 20) ausgebildet ist, der schmaler als die Aufnahmenut (4) ist.

2. Beleuchtungsprofil nach Anspruch 1, **dadurch gekennzeichnet, dass** ein Nutgrund (15) der Nuten (14, 20, 22) gegenüber der Mittellinie geneigt ausgebildet ist, wobei eine parallel zum Nutgrund (15) verlaufende Nutöffnung der Nuten (14, 20, 22) zur Rückseite (7) gewandt ist.

3. Beleuchtungsprofil nach einem der vorhergehenden Ansprüche, **dadurch gekennzeichnet, dass** an einer Vorderseite der Profilschiene (3) mindestens eine, insbesondere zwei Befestigungsnuten (27, 28) für eine Blende (17) ausgebildet sind.

4. Beleuchtungsprofil nach einem der vorhergehenden Ansprüche, **dadurch gekennzeichnet, dass** zwischen den Befestigungsnuten (27, 28) und parallel dazu eine vierte Nut (19) für eine weitere Beleuchtungseinrichtung ausgebildet ist, wobei die vierte Nut (19) zur Vorderseite (12) offen ist.

5. Beleuchtungsprofil nach einem der vorhergehenden Ansprüche, **dadurch gekennzeichnet, dass** vordere Außenkanten (30, 31) jeweils eine in Längsrichtung verlaufende Rastgeometrie (32, 33) aufweisen.

6. Beleuchtungsprofil nach einem der vorhergehenden Ansprüche, **dadurch gekennzeichnet, dass** Rastgeometrien (32, 33) jeweils mindestens einen senkrecht zur Querrichtung gerichteten Raststeg (34, 35) aufweisen, der in Längsrichtung über die gesamte Profilschiene (3) verläuft.

7. Beleuchtungsprofil nach einem der vorhergehenden Ansprüche, **dadurch gekennzeichnet, dass** an der Vorderseite (12) benachbart zu einer der Außenkanten (32) eine Nut (37) mit insbesondere teilkreisförmigen Querschnitt ausgebildet ist.

8. Beleuchtungsprofil nach einem der vorhergehenden Ansprüche, **dadurch gekennzeichnet, dass** benachbart zur Aufnahmenut (4) mindestens eine, insbesondere zwei Haltenuten (10, 11) ausgebildet sind, die in Richtung einer Oberseite oder einer Unterseite offen sind.

9. Regalbeleuchtung (1) mit einem Beleuchtungsprofil (2) nach einem der vorhergehenden Ansprüche, wobei zumindest in der ersten, zweiten und dritten Nut (14, 20, 22) jeweils eine längliche Beleuchtungseinrichtung (16, 21, 23) angeordnet ist, die insbesondere in Form einer LED Leiste ausgebildet ist.

10. Regalbeleuchtung nach Anspruch 9, **dadurch gekennzeichnet, dass** die Beleuchtungseinrichtungen (16, 21, 23) innerhalb der jeweiligen Nut (14, 20, 22) formschlüssig gehalten sind.

11. Regalbeleuchtung nach einem der Ansprüche 9 oder 10, **dadurch gekennzeichnet, dass** an der Vorderseite (12) der Profilschiene (3) eine Blende (17) angeordnet ist, die mit Stegen (25, 26) in den Befestigungsnuten (27, 28) formschlüssig gehalten ist.

12. Regalbeleuchtung nach einem der Ansprüche 9 bis 11, **dadurch gekennzeichnet, dass** sie eine insbesondere transparente Abdeckung (18) aufweist, die u-förmig mit einer Basis und davon ausgehenden Schenkeln ausgebildet ist, wobei die Abdeckung (18) an der Vorderseite (12) der Profilschiene (3) angeordnet ist und die Schenkel an den Rastgeometrien (32, 33) festgelegt sind.

13. Regalbeleuchtung nach Anspruch 12, **dadurch gekennzeichnet, dass** ein Federelement (36) innerhalb der Abdeckung (18) angeordnet ist.

14. Regalbeleuchtung nach einem der Ansprüche 9 bis 13, **dadurch gekennzeichnet, dass** in zumindest einer der Haltenuten (11) eine Klemmleiste (9) befestigt ist.

## Claims

1. Lighting profile (2) with a long profile rail (3) which has a receiving groove (4) extending in a longitudinal direction for a shelf, which receiving groove is open to a back side (7) and is restricted by an upper wall (5) and a lower wall (6), wherein the profile rail (3) has at least one first groove (14), one second groove (20) and one third groove (22) for long lighting devices (16, 21, 23), wherein the first groove (14) and the second groove (20) are disposed on opposite sides of a middle line extending in a transverse direction and in the direction of a front side (12) of the profile rail (3) offset with respect to the receiving groove (4) and the third groove (22) is formed at an outer side of the lower wall (6), **characterised in that** a rib area (13) is formed, extending in a transverse direction between the receiving groove (4) and the first and second groove (14, 20), which is narrower than the receiving groove (4).

2. Lighting profile according to claim 1, **characterised in that** a groove bottom (15) of the grooves (14, 20, 22) is formed angled with respect to the middle line, wherein a groove opening, extending parallel to the groove bottom (15), of the grooves (14, 20, 22) faces the back side (7).

3. Lighting profile according to one of the preceding claims, **characterised in that** at a front side of the profile rail (3) the least one, in particular two fastening grooves (27, 28) for a panel (17) are formed.

4. Lighting profile according to one of the preceding claims, **characterised in that** between the fastening grooves (27, 28) and parallel to them is formed a fourth groove (19) for a further lighting device, wherein the fourth groove (19) is open to the front side (12).

5. Lighting profile according to one of the preceding claims, **characterised in that** front outer edges (30, 31) each have a latching geometry (32, 33) extending in longitudinal direction.

6. Lighting profile according to one of the preceding claims, **characterised in that** latching geometries (32, 33) each have at least one latching bar (34, 35) oriented vertically to the lateral direction which extends in longitudinal direction throughout the entire profile rail (3).

7. Lighting profile according to one of the preceding claims, **characterised in that** at the front side (12) adjacent to one of the outer edges (32) is formed a groove (37) with in particular part-circular -shaped cross-section.

8. Lighting profile according to one of the preceding claims, **characterised in that** adjacent to the receiving groove (4) at least one, in particular two holding grooves (10, 11) are formed which are open in the direction of an upper side or a lower side.

9. Shelf lighting (1) with a lighting profile (2) according to one of the preceding claims, wherein at least in the first, second and third groove (14, 20, 22) is disposed in each case a long lighting device (16, 21, 23), which is formed particularly in the form of an LED bar.

10. Shelf lighting according to claim 9, **characterised in that** the lighting devices (16, 21, 23) are held in a form-fitting manner within the respective groove (14, 20, 22).

11. Shelf lighting according to one of claims 9 or 10, **characterised in that** at the front side (12) of the profile rail (3) is disposed a panel (17) which is held in a form-fitting manner with latches (25, 26) in the fastening grooves (27, 28).

12. Shelf lighting according to one of claims 9 to 11, **characterised in that** it has an in particular transparent cover (18) which is formed U-shaped with a base and legs extending therefrom, wherein the cover (18) disposed at the front side (12) of the profile rail (3) and the legs are secured at the latching geometries (32, 33).

13. Shelf lighting according to claim 12, **characterised in that** a spring element (36) disposed within the cover (18).

14. Shelf lighting according to one of claims 9 to 13, **characterised in that** in at least one of the holding grooves (11) is fastened a clamping bar (9).

## Revendications

1. Profilé d'éclairage (2) avec un rail profilé (3) oblong qui comporte une rainure de logement (4) s'étendant dans le sens de la longueur et destinée à un fond de rayonnage, laquelle rainure est ouverte vers un côté arrière (7) et est limitée par une paroi supérieure (5) et une paroi inférieure (6),
dans lequel le rail profilé (3) comporte au moins une première rainure (14), une deuxième rainure (20) et une troisième rainure (22) destinés à des dispositifs d'éclairage (16, 21, 23) oblongs,
dans lequel la première rainure (14) et la deuxième rainure (20) sont agencées sur des côtés opposés d'une ligne médiane s'étendant en direction transversale et avec un décalage par rapport à la rainure de logement (4) en direction d'un côté avant (12) du rail profilé (3) et la troisième rainure (22) est réalisée au niveau d'un côté extérieur de la paroi inférieure (6),
**caractérisé en ce qu'**une zone de traverse (13) s'étendant en direction transversale est réalisée entre la rainure de logement (4) et les première et deuxième rainures (14, 20), laquelle zone de traverse est plus étroite que la rainure de logement (4).

2. Profilé d'éclairage selon la revendication 1, **caractérisé en ce qu'**un fond de rainure (15) des rainures (14, 20, 22) est réalisé incliné par rapport à la ligne médiane, une ouverture de rainure, qui s'étend parallèlement au fond de rainure (15), des rainures (14, 20, 22) étant proche du côté arrière (7).

3. Profilé d'éclairage selon l'une quelconque des revendications précédentes, **caractérisé en ce qu'**au moins une rainure de fixation et en particulier deux rainures de fixation (27, 28) destinées à un écran (17) sont réalisées au niveau d'un côté avant du rail profilé (3).

4. Profilé d'éclairage selon l'une quelconque des revendications précédentes, **caractérisé en ce que**, entre les rainures de fixation (27, 28) et parallèlement à celles-ci, une quatrième rainure (19) est réalisée pour un autre dispositif d'éclairage, laquelle quatrième rainure (19) est ouverte vers le côté avant (12).

5. Profilé d'éclairage selon l'une quelconque des revendications précédentes, **caractérisé en ce que** des arêtes extérieures avant (30, 31) comportent à chaque fois une géométrie d'enclenchement (32, 33) qui s'étend dans la direction longitudinale.

6. Profilé d'éclairage selon l'une quelconque des revendications précédentes, **caractérisé en ce que** des géométries d'enclenchement (32, 33) comportent à chaque fois au moins une traverse d'enclenchement (34, 35) qui est orientée perpendiculairement à la direction transversale et qui s'étend dans la direction longitudinale sur tout le rail profilé (3).

7. Profilé d'éclairage selon l'une quelconque des revendications précédentes, **caractérisé en ce qu'**une rainure (37) avec une section transversale en particulier en forme de cercle partiel est réalisée au niveau du côté avant (12) au voisinage de l'une des arêtes extérieures (32).

8. Profilé d'éclairage selon l'une quelconque des revendications précédentes, **caractérisé en ce qu'**au moins une rainure de maintien et en particulier deux rainures de maintien (10, 11) qui sont ouvertes en direction d'un côté supérieur ou d'un côté inférieur sont réalisées au voisinage de la rainure de logement (4).

9. Éclairage de rayonnage (1) avec un profilé d'éclairage (2) selon l'une quelconque des revendications précédentes, dans lequel un dispositif d'éclairage (16, 21, 23) oblong est agencé à chaque fois au moins dans la première, la deuxième et la troisième rainure (14, 20, 22), lequel dispositif d'éclairage est réalisé en particulier sous la forme d'une barrette LED.

10. Éclairage de rayonnage selon la revendication 9, **caractérisé en ce que** les dispositifs d'éclairage (16, 21, 23) sont maintenus par concordance de forme à l'intérieur de la rainure respective (14, 20, 22).

11. Éclairage de rayonnage selon l'une quelconque des revendications 9 ou 10, **caractérisé en ce qu'**un écran (17) est agencé au niveau du côté avant (12) du rail profilé (3), lequel écran est maintenu par concordance de forme avec des traverses (25, 26) dans les rainures de fixation (27, 28).

12. Éclairage de rayonnage selon l'une quelconque des revendications 9 à 11, **caractérisé en ce qu'**il comporte un couvercle (18), en particulier transparent, qui est réalisé en forme de u avec une base et des montants partant de celle-ci, lequel couvercle (18) est agencé au niveau du côté avant (12) du rail profilé (3) et lesquels montants sont fixés au niveau des géométries d'enclenchement (32, 33).

13. Éclairage de rayonnage selon la revendication 12, **caractérisé en ce qu'**un élément formant ressort (36) est agencé à l'intérieur du couvercle (18).

14. Éclairage de rayonnage selon l'une quelconque des revendications 9 à 13, **caractérisé en ce qu'**une baguette de serrage (9) est fixée dans au moins l'une des rainures de maintien (11).
